# FASCICULE DE BREVET EUROPEEN

(11) **EP 1 143 405 B1**
(45) Date de publication et mention de la délivrance du brevet: **01.06.2016**
(21) Numéro de dépôt: 00201217.7
(22) Date de dépôt: 04.04.2000
(51) Int. Cl.: G09G 3/36

(54) **Procédé et dispositif de commande d'un affichage multiplexé avec mode de fonctionnement normal et mode de veille**
Verfahren und Vorrichtung zur Steuerung einer multiplexbetriebenen Anzeige mit Normal- und Bereitschaftsbetrieb
Driving method and apparatus for a multiplexed display with normal working mode and standby mode

(43) Date de publication de la demande: 10.10.2001
(73) Titulaire: EM Microelectronic-Marin SA, 2074 Marin (CH)
(72) Inventeur: Ponzetta, Antonio Martino, 3236 Gampelen (CH); Ramos, Francisco, 2000 Neuchâtel (CH); Grosjean, Sylvain, 25130 Villers le Lac (CH)
(74) Mandataire: Ravenel, Thierry Gérard Louis

(56) Documents cités:
- EP-A- 0 811 866
- US-A- 3 976 362
- US-A- 5 218 352
- US-A- 5 805 121
- US-A- 5 859 625
- US-A- 5 859 632
- ALT P M ET AL: "SCANNING LIMITATIONS OF LIQUID-CRYSTAL DISPLAYS", IEEE TRANSACTIONS ON ELECTRON DEVICES, IEEE SERVICE CENTER, PISACATAWAY, NJ, US, vol. 21, no. 2, 1 February 1974 (1974-02-01), pages 146-155, XP009031553, ISSN: 0018-9383

## Description

La présente invention se rapporte généralement à un procédé et un dispositif de commande d'un dispositif d'affichage multiplexé. Par "dispositif d'affichage multiplexé" ou plus simplement "affichage multiplexé", on entendra, dans le cadre de la présente description, un dispositif d'affichage à lignes multiples, c'est-à-dire un dispositif d'affichage présentant un nombre de lignes d'affichage supérieur à l'unité, et dont la commande est opérée par multiplexage. Par "multiplexage", on comprendra ici que les signaux de commande de l'affichage sont multiplexés dans le temps. On parlera également d'affichage "dynamique".

La présente invention s'applique à tout type d'affichage multiplexé, quelle que soit sa taille. En particulier, la présente invention s'applique avantageusement à des affichages à cristaux liquides (LCD) multiplexés.

En se référant à la figure 1, il est illustré un dispositif d'affichage dynamique conventionnel 10. L'affichage illustré comporte typiquement une première section d'affichage 10A et une deuxième section d'affichage 10B. Cet affichage 10 est d'un type conventionnel que l'on trouve par exemple dans un téléphone cellulaire. La première section d'affichage 10A est ainsi une section d'affichage comportant des symboles prédéfinis, par exemple des symboles destinés à indiquer le niveau de réception du téléphone cellulaire, l'autonomie de la batterie, l'arrivée d'un appel, l'heure, ou tout autre information qui est typiquement affichée en permanence sur l'affichage lorsque l'appareil est activé. La deuxième section d'affichage 10B est typiquement une section d'affichage de type matriciel permettant l'affichage de données alpha-numériques et/ou graphiques tels le numéro d'un appelant, un message court, etc. Les première et seconde sections d'affichage sont typiquement physiquement interconnectées de manière à ne former qu'un seul affichage composite comportant une section de symboles et une section matricielle destinée à l'affichage de messages alpha-numériques.

L'affichage illustré à la figure 1 présente ainsi typiquement un ensemble de segments ou de pixels agencés en lignes et colonnes. Afin d'activer ces segments et pixels, une pluralité d'électrodes de ligne et de colonne (non représentées), sont respectivement couplées aux lignes et colonnes de l'affichage. Dans le cas d'un affichage LCD, ces électrodes de ligne et de colonne sont par exemple disposées sur des plaques opposées entre lesquelles est agencé la couche de cristaux liquides. Des tensions appliquées sur les électrodes de lignes et de colonnes se combinent pour générer un champ électrique dans une zone entre les électrodes. Cette zone entre les électrodes est dénommées "pixel" ou "segment" selon la géométrie de la zone. Ainsi, dans le cas de la première section d'affichage 10A comprenant les symboles, on parlera préférablement de "segments" alors que dans le cas de la seconde section d'affichage 10B, on parlera préférablement de "pixels". Néanmoins, dans les deux cas, les tensions appliquées sur les électrodes de lignes et de colonnes se combinent pour sélectivement activer ou désactiver des pixels ou segments de l'affichage. Au titre de simplification, on utilisera le terme "pixel" dans la suite de la présente description pour indiquer indifféremment un pixel ou un segment de l'affichage.

On comprendra que les termes "ligne" et "colonne" sont utilisés pour indiquer que les pixels sont agencés sous forme matricielle et sont commandés par des paires d'électrodes, chaque pixel étant situé à une intersection d'une paire d'électrodes de ligne et de colonne. Dans certains affichages, ces paires d'électrodes peuvent toutefois être dénommées différemment, par exemple par les termes "électrode antérieure" et "électrode postérieure", ou "frontplane electrode" et "backplane electrode" en terminologie anglo-saxonne. Dans le cadre de la présente description, les termes "électrode de ligne" et "électrode de colonne" désignent tout type d'agencement d'électrodes, y compris des agencements où les électrodes ne sont pas arrangées de manière linéaire. On comprendra également que les termes "ligne" et "colonne" n'implique pas nécessairement qu'une ligne s'étend horizontalement et qu'une colonne s'étend verticalement. Les termes "ligne" et "colonne" peuvent donc parfaitement être interchangés.

Les affichages dynamiques qui viennent d'être brièvement présentés, tels les affichages LCD, sont fréquemment utilisés dans de nombreux produits alimentés par batterie, tels que des calculatrices, des agendas de poches électronique, des téléphones portables, des pièces d'horlogeries électroniques, etc. Un avantage significatif de tels dispositifs d'affichage est leur relative faible consommation permettant aux produits les incorporant de fonctionner durablement au moyen de leur batterie ou de fonctionner avec des batteries de plus faibles dimensions.

La tendance actuelle est à la production de dispositifs performants, de faible dimensions et dont la puissance consommée est aussi réduite que possible. Une manière d'économiser de l'énergie dans un dispositif incorporant un affichage dynamique tel un affichage LCD consisterait à couper entièrement l'alimentation des pixels de l'affichage qui sont en mode de veille ou qui ne sont autrement pas utilisés. On réalise toutefois en pratique qu'il n'est pas possible de couper entièrement l'alimentation des pixels. En pratique, en effet, les pixels, en particulier les pixels d'un affichage LCD, doivent typiquement être commandés par un signal de commande alternatif de composante continue nulle, même lorsque ceux-ci sont à l'état "off". Si le signal de commande comportait une composante continue non nulle, il pourrait notamment en résulter une polarisation résiduelle de l'affichage qui rendrait ce dernier non opérationnel.

Les signaux de commande conventionnellement appliqués sur les électrodes de ligne et de colonne se présentent sous la forme d'une succession de trames alternées de telle sorte que la tension moyenne résultante sur un pixel, prise sur une période englobant deux trames successives est nulle. Plus spécifiquement, d'une trame à l'autre, le signal est renversé ou inversé par rapport au signal généré lors de la trame précédente. Dans la suite de la description, on définira une série de deux trames successives en tant que cycle, ce cycle étant ainsi divisé en un premier demi-cycle correspondant à une première trame et un second demi-cycle correspondant à une trame renversée par rapport à la première.

Selon cette technique de commande conventionnelle, les pixels non actifs sont typiquement maintenu à l'état "off" par l'application de tensions telles que la tension résultante sur le pixel non actif possède une amplitude trop faible pour le mettre à l'état "on". Chaque pixel de l'affichage, qu'il soit à l'état "on" ou "off" voit ainsi typiquement des commutations abruptes et fréquentes de niveaux de tension à ses bornes, chacune de ces commutations consommant de l'énergie.

Le document US-A-5,805,121 suggère ainsi une méthode pour commander un affichage dynamique susmentionné par laquelle le nombre de commutations sur les pixels, en particulier sur les pixels mis à l'état "off", est sensiblement réduit. Bien qu'une réduction sensible de la consommation sont atteinte grâce à l'enseignement de ce document, il existe toujours une nécessité de trouver des solutions plus optimales et permettant de réduire de manière encore plus sensible la consommation de tels affichages multiplexés.

On peut noter en particulier qu'un inconvénient de la technique de commande proposée dans le document US-A-5,805,121, en considérant l'exemple présenté à la figure 5 de ce document, réside dans le fait que durant les trois-quarts d'un cycle de commande, les signaux de commande appliqués sur les électrodes de lignes sont tous maintenus à des niveaux de tension de non activation. Cette fraction du cycle durant laquelle les signaux sont maintenus à ces niveaux de non activation est d'autant plus importante que le nombre de lignes d'affichages mises à l'état non actif est important (dans l'exemple de la figure 5, ce nombre est de trois lignes d'affichage non actives sur quatre). On peut ainsi constater que le temps consacré à la commande des lignes d'affichage encore actives n'est pas optimisé par rapport à la durée totale d'un cycle de commande.

Un but général de la présente invention est donc de proposer une méthode de commande d'un affichage multiplexé qui pallie aux inconvénients des techniques de commande de l'art antérieur et qui répond, en particulier, à la fois à un souci de réduction de la consommation et à un souci d'optimisation de la commande d'un tel affichage multiplexé.

Ce but est atteint, selon la présente invention, grâce au procédé de commande dont les caractéristiques sont énoncées à la revendication 1.

Un autre but de la présente invention est de proposer un dispositif de commande d'un affichage multiplexé permettant de mettre en oeuvre le procédé susmentionné.

Ce but est atteint, selon la présente invention, grâce au dispositif de commande dont les caractéristiques sont énoncées à la revendication x.

Des variantes avantageuses du procédé et du dispositif de commande selon la présente invention font l'objet des revendications dépendantes.

Un avantage de la technique proposée par l'invention réside dans le fait que la commande de l'affichage assure non seulement une sensible réduction de la consommation mais également une commande optimale de l'affichage. Ces deux effets sont assurés par une commande adéquate du taux de multiplexage de l'affichage comme on le verra amplement en détail dans la suite de la présente description.

D'autres caractéristiques et avantages de la présente invention apparaîtront plus clairement à la lecture de la description détaillée qui suit, faite en référence aux dessins annexés donnés à titre d'exemples non limitatifs et dans lesquels :
- la figure 1, déjà présentée, montre un exemple conventionnel d'un dispositif d'affichage multiplexé;
- la figure 2 montre un exemple d'un dispositif d'affichage multiplexé comportant vingt-quatre lignes et cinq colonnes, utilisé dans le cadre d'un mode de mise en oeuvre particulier pour illustrer le principe de fonctionnement de la présente invention;
- les figures 3A et 3B illustrent, dans un premier mode de fonctionnement dit normal où les vingt-quatre lignes de l'affichage sont actives, des exemples de signaux pouvant être appliqués respectivement sur les lignes et sur les colonnes de l'affichage de la figure 2 pour sélectivement activer ou désactiver des pixels de cet affichage;
- la figure 3C illustre, dans le premier mode de fonctionnement, les signaux présents aux bornes de trois pixels de l'affichage de la figure 2, ces signaux résultant de la combinaison des signaux, illustrés aux figures 3A et 3B, appliqués sur les lignes et colonnes correspondantes de l'affichage;
- les figures 4A et 4B illustrent, dans un deuxième mode de fonctionnement dit de veille où seules les huit premières lignes de l'affichage sont actives, des exemples de signaux pouvant être appliqués respectivement sur les lignes et sur les colonnes de l'affichage de la figure 2 pour sélectivement activer ou désactiver des pixels de cet affichage;
- la figure 4C illustre, dans le deuxième mode de fonctionnement, les signaux présents aux bornes de trois pixels de l'affichage de la figure 2, ces signaux résultant de la combinaison des signaux, illustrés aux figures 4A et 4B, appliqués sur les lignes et colonnes correspondantes de l'affichage;
- les figures 5A et 5B illustrent, dans le deuxième mode de fonctionnement dit de veille où seules les huit premières lignes de l'affichage sont actives, d'autres exemples de signaux pouvant être appliqués respectivement sur les lignes et sur les colonnes de l'affichage de la figure 2 pour sélectivement activer ou désactiver des pixels de cet affichage;
- la figure 5C illustre, dans le deuxième mode de fonctionnement, les signaux présents aux bornes de trois pixels de l'affichage de la figure 2, ces signaux résultant de la combinaison des signaux, illustrés aux figures 5A et 5B, appliqués sur les lignes et colonnes correspondantes de l'affichage;
- la figure 6 montre schématiquement un exemple de réalisation d'un dispositif de commande d'un affichage multiplexé permettant de mettre en oeuvre le procédé de commande selon la présente invention.

On décrira tout d'abord au moyen de la figure 2 et des figures 3A à 3C et 4A à 4C, le procédé de commande selon la présente invention. La figure 2 montre à titre explicatif un exemple non limitatif d'un affichage multiplexé, désigné globalement par la référence numérique 10, comportant une pluralité de pixels agencés en vingt-quatre lignes, désignées 101 à 124 et en cinq colonnes, désignées 201 à 205. Comme cela est schématisé sur la figure 2, certains pixels, représentés en noir dans la figure, sont à l'état "ON", c'est-à-dire à un état dit actif. D'autres pixels, représentés en blanc dans la figure, sont à l'état "OFF", c'est-à-dire à un état non actif. Dans la suite de la présente description, on s'intéressera particulièrement aux pixels désignés par les références 11, 12 et 13 choisis parmi l'ensemble des pixels de l'affichage pour illustrer le procédé de commande selon la présente invention. Le pixel 11 se trouve ainsi à l'intersection de la ligne 101 et de la colonne 204, le pixel 12 à l'intersection de la ligne 108 et de la colonne 202 et le pixel 13 à l'intersection de la ligne 124 et de la colonne 204. On constatera que le pixel 12 est actif alors que les pixels 11 et 13 sont inactifs.

On n'a pas représenté dans l'affichage 10 de la figure 2 de lignes de symboles. On comprendra néanmoins que la première ligne 101 de l'affichage peut par exemple correspondre à une ligne de symboles conforme à l'illustration de la figure 1 par exemple. On rappellera à nouveau ici que le terme "pixel" englobe aussi bien un pixel d'un affichage de type matriciel qu'un segment d'un affichage constitué de symboles déterminés.

Les pixels sont couplés à des électrodes de ligne et à des électrodes de colonne (non représentées) sur chacune desquelles est appliqué un signal de ligne, respectivement un signal de colonne dont la combinaison définit l'état d'activation du pixel se trouvant à l'intersection de la ligne et de la colonne correspondantes.

Les lignes 101 à 124 de l'affichage sont séquentiellement activées au moyen de signaux de ligne appliqués sur les électrodes de ligne correspondantes (non représentées) de l'affichage 10 de la figure 2. Ces signaux de ligne seront désignés dans la suite de la description par les références BP1 à BP24, le signal BP1 correspondant au signal de ligne appliqué à l'électrode de la ligne 101, le signal BP2 au signal de ligne appliqué à l'électrode de la ligne 102 et ainsi de suite jusqu'au signal BP24 appliqué à l'électrode de la ligne 124.

La figure 3A illustre, dans un premier mode de fonctionnement de l'affichage dit normal, l'allure des signaux de ligne appliqués sur les électrodes de ligne de l'affichage. Par soucis de simplification, dans la figure 3A, on n'a représenté que les signaux de ligne BP1, BP2, BP8 à BP10 et BP24 appliqués respectivement sur les électrodes des lignes 101, 102, 108 à 110 et 124. L'homme du métier sera parfaitement à même de déduire l'allure des signaux de ligne restants à partir des informations qui sont données ici.

Chacun des signaux de ligne BP1 à BP24 peut prendre jusqu'à quatre niveaux de tension distincts VLCD, V1, V4 et VSS. Les tensions VLCD et VSS constituent des niveaux d'activation et les tensions V1 et V4 des niveaux de non activation. On comprendra qu'un pixel n'est susceptible d'être activé par un signal de colonne approprié que si le signal de ligne correspondant est simultanément amené au niveau de tension d'activation VLCD, respectivement VSS. Dans l'exemple illustré aux figures 3A à 3C, les tensions de non activation V1 et V4 sont respectivement définies à 83% et 17% de la tension d'activation VLCD, VSS étant choisi comme référence à 0 Volt.

Durant un premier demi-cycle, désigné A dans la figure 3A, les signaux de lignes BP1 à BP24 varient ainsi entre la tension d'activation VSS et la tension de non activation V1. Durant le demi-cycle suivant, désigné B dans la figure 3A, les signaux de ligne BP1 à BP24 varient entre la tension d'activation VLCD et la tension de non activation V4.

Plus spécifiquement, le signal de ligne BP1 est brièvement amené à la tension d'activation VSS pour une durée déterminée T au début du premier demi-cycle A afin d'activer la ligne 101 de l'affichage, puis reste constant à la tension de non activation V1 durant le reste du demi-cycle A. Durant le demi-cycle suivant B, le signal de ligne BP1 est renversé par rapport au demi-cycle précédent, c'est-à-dire que le signal BP1 passe brièvement à la tension d'activation VLCD pour une durée déterminée T au début du demi-cycle suivant B, puis reste constant à la tension de non activation V4 durant le reste du demi-cycle B.

Afin d'activer la ligne 102 de l'affichage, le signal de ligne BP2 est brièvement amené à la tension d'activation VSS, respectivement à la tension d'activation VLCD, au cours du premier demi-cycle A, respectivement au cours du deuxième demi-cycle B, juste après le passage du signal de ligne BP1 à ces mêmes niveaux d'activation. Les signaux de ligne restants BP3 à BP24 sont agencés de manière analogue, le signal de ligne BP24 étant ainsi amené aux niveaux d'activation VSS, VLCD au terme de chaque demi-cycle A, B.

On comprendra donc que chaque signal de ligne BP1 à BP24 est amené séquentiellement un fois durant un demi-cycle A, B, pour une durée déterminée T, à la tension d'activation VSS, VLCD, de telle sorte que les lignes de l'affichage sont séquentiellement activées une fois au cours d'une période de un demi-cycle.

La durée T durant laquelle le signal de ligne est amené à la tension d'activation est déterminée par la durée de chaque demi-cycle, c'est-à-dire par la fréquence de trames de l'affichage, ainsi que par le nombre de lignes de l'affichage, ici au nombre de vingt-quatre. Dans l'exemple illustré, on comprendra donc que chaque signal de ligne est amené à la tension d'activation VSS, VLCD durant 1/24ème de la période d'un demi-cycle. Le reste du temps le signal de ligne est à amené à la tension de non activation V1, resp. V4.

En résumé, on comprendra donc que les lignes sont séquentiellement activées durant chaque demi-cycle, les niveaux d'activation et de non activation étant alternés d'un demi-cycle à l'autre. A un instant donné, seule une ligne de l'affichage n'est ainsi activée, les autres lignes étant toutes commandées par la tension de non activation V1, V4.

Des signaux de colonne adéquats sont appliqués aux électrodes (non représentées) des colonnes 201 à 205 de l'affichage 10 afin de sélectivement activer ou désactiver les pixels de l'affichage. Ces signaux de ligne seront désignés dans la suite de la description par les références FP1 à FP5, le signal FP1 correspondant au signal de colonne appliqué à l'électrode de la colonne 201, le signal FP2 au signal de colonne appliqué à l'électrode de la colonne 202 et ainsi de suite jusqu'au signal FP5 appliqué à l'électrode de la colonne 205.

La figure 3B illustre, également dans le premier mode de fonctionnement de l'affichage, l'allure des signaux de colonne FP1 à FP5 appliqués sur les électrodes de colonne (non représentées) de l'affichage 10 de la figure 2. Egalement par soucis de simplification, dans la figure 3B, on n'a représenté que les signaux de colonne FP2 et FP4 appliqués respectivement sur les électrodes des colonnes 202 et 204, c'est-à-dire les électrodes comprenant notamment les pixels 11, 12 et 13 pris à titre d'exemple. L'homme du métier sera parfaitement à même de déduire l'allure des signaux de colonne restants à partir de la figure 2 et de la figure 3B.

On constatera également, de la figure 3B, que les signaux de colonne FP1 à FP5 peuvent également prendre jusqu'à quatre niveaux de tension distincts VLCD, V2, V3 et VSS. Les tensions V2 et V3 constituent également des niveaux de non activation. On comprendra qu'un pixel n'est susceptible d'être activé par un signal de ligne approprié que si le signal de colonne correspondant est simultanément amené au niveau de tension d'activation VLCD ou VSS, selon le demi-cycle considéré. Dans l'exemple illustré aux figures 3A à 3C, les tensions de non activation V2 et V3 sont respectivement définies à 66% et 34% de la tension d'activation VLCD.

Durant le premier demi-cycle A, les signaux de colonne FP1 à FP5 varient ainsi entre la tension d'activation VLCD et la tension de non activation V2. Durant le demi-cycle suivant B, les signaux de colonne FP1 à FP5 varient entre la tension d'activation VSS et la tension de non activation V3.

Plus spécifiquement, le signal de ligne FP2 illustré à la figure 3B est amené, à des intervalles de temps déterminés durant le premier demi-cycle A, à la tension d'activation VLCD afin d'activer les pixels correspondants dans la colonne 202 de l'affichage, à savoir les pixels des lignes 102 et 106 à 108. Le reste du temps, durant ce premier demi-cycle A, le signal de colonne est amené au niveau de non activation V2. Durant le demi-cycle suivant B, le signal de colonne FP2 est renversé par rapport au demi-cycle précédent, c'est-à-dire que le signal FP2 est amené à la tension d'activation VSS aux intervalles de temps déterminés correspondant à l'activation des pixels des lignes 102 et 106 à 108, ce signal FP2 étant amené le reste du temps au niveau de non activation V3.

De manière analogue, le signal de colonne FP4 illustré à la figure 3B est amené, à des intervalles de temps déterminés durant le premier demi-cycle A, à la tension d'activation VLCD afin d'activer les pixels correspondants dans la colonne 204 de l'affichage, à savoir les pixels des lignes 102 et 104, ce signal FP4 restant au niveau de non activation V2 le reste du temps. Durant le demi-cycle suivant B, le signal FP4 est renversé et est ainsi amené au niveau d'activation VSS aux intervalles de temps correspondant à l'activation des pixels des lignes 102 et 104, ce signal FP4 étant amené le reste du temps au niveau de non activation V3.

On comprendra donc que chaque signal de colonne FP1 à FP5 est amené sélectivement, durant un demi-cycle A, B, à la tension d'activation VLCD, VSS, afin d'activer les pixels correspondants dans chacune des colonnes 201 à 205 de l'affichage. On comprendra donc que les signaux permettant d'activer et de désactiver les pixels dans une colonne sont multiplexés dans le temps sur chaque signal de colonne FP1 à FP5.

La durée élémentaire durant laquelle le signal de colonne est amené à la tension d'activation VLCD, resp. VSS, pour permettre l'activation d'un pixel déterminé dans la colonne, correspond à la durée T précédemment définie en rapport aux signaux de lignes BP1 à BP24, c'est-à-dire 1/24sème de la période d'un demi-cycle dans cet exemple. En d'autres termes, chaque demi-cycle A, B est décomposé dans ce mode de fonctionnement en vingt-quatre sous-périodes correspondant aux vingt-quatre pixels susceptibles d'être activés dans chaque colonne de l'affichage.

On aura de même compris que l'intervalle durant lequel chacun des signaux de ligne BP1 à BP24 est amené au niveau d'activation VSS, resp. VLCD, apparaît séquentiellement, dans les signaux de ligne BP1 à BP24, à chacune de ces vingt-quatre sous-périodes.

Dans la suite de la description, on entendra par "taux de multiplexage", un paramètre déterminé par le nombre de lignes dites actives de l'affichage et définissant à proprement parler le nombre de lignes actives multiplexées sur les signaux de colonne FP1 à FP5. Ainsi, dans le mode de fonctionnement dit normal, illustré par les figures 3A à 3C, les vingt-quatre lignes 101 à 124 de l'affichage sont actives. On parlera dans un tel cas d'un taux de multiplexage de 1:24. On notera que la durée T précédemment définie en rapport aux signaux de lignes BP1 à BP24, soit également la durée élémentaire durant laquelle les signaux de colonne sont amené à la tension d'activation pour permettre l'activation d'un pixel déterminé dans la colonne, est directement liée à ce paramètre. On déduira ainsi directement d'un taux de multiplexage de 1:24 que vingt-quatre lignes d'affichage actives sont commandées et qu'en conséquence chaque demi-cycle des signaux de ligne BP1 à BP24 et de colonne FP1 et FP5 est décomposé en vingt-quatre sous-périodes.

Le taux de multiplexage détermine ainsi l'allure des signaux de ligne BP1 à BP24 ainsi que les intervalles durant lesquels les signaux de colonne FP1 à FP5 doivent être amenés au niveau d'activation VLCD, resp. VSS, pour sélectivement activer des pixels.

Dans la suite de la description, on verra que, selon la présente invention, dans au moins un deuxième mode de fonctionnement dit de veille dans lequel un ensemble de lignes parmi les lignes de l'affichage est désactivé, le taux de multiplexage est réduit en proportion du nombre de lignes inactives. Selon le mode de mise en oeuvre particulier de l'invention utilisé et décrit ultérieurement à titre d'exemple uniquement, seules huit lignes de l'affichage resteront actives dans ce mode de fonctionnement de veille. Selon ce mode de mise en oeuvre illustratif de la présente invention, le taux de multiplexage sera donc réduit à 1:8 signifiant que chaque demi-cycle A, B est alors décomposé en huit sous-périodes. Les figures 4A à 4C permettront ultérieurement de mettre en évidence ce point.

On comprendra bien évidemment que l'invention ne se limite pas aux seuls modes de mise en oeuvres décrits dans la suite de la présente description, à savoir des modes de mise en oeuvres où seules huit lignes sont actives en mode de fonctionnement de veille. L'homme du métier sera parfaitement à même d'adapter le procédé ainsi que le dispositif selon la présente invention pour qu'un nombre différent de lignes soient actives en mode de fonctionnement de veille.

La figure 3C illustre les signaux aux bornes des pixels 11, 12, 13 résultant de la combinaison des signaux de ligne et de colonne correspondants. Les trois signaux représentés correspondent ainsi respectivement au signal présent aux bornes du pixel 11 résultant de la différence FP4-BP1 du signal de colonne FP4 et du signal de ligne BP1, au signal présent aux bornes du pixel 12 résultant de la différence FP2-BP8 du signal de colonne FP2 et du signal de ligne BP8 et au signal présent aux bornes du pixel 13 résultant de la différence FP4-BP24 du signal de colonne FP4 et du signal de ligne BP24.

De l'examen de la figure 3C, on pourra formuler les constatations suivantes. Comme cela a déjà été mentionné en préambule, les niveaux des tensions d'activation VSS, VLCD et de non activation V1 à V4 sont choisis de telle sorte que les signaux résultants aux bornes des pixels présentent, sur une période de deux demi-cycles successifs, c'est-à-dire sur une période englobant les demi-cycles A et B de la figure 3C, une valeur moyenne sensiblement nulle.

Plus spécifiquement, les niveaux de non activation V1 à V4 sont choisis, dans l'exemple illustré dans les figures 3A à 3C, comme des fractions de la tension d'activation VLCD (VSS étant fixé comme référence à 0 Volt) et de telle sorte que le signal résultant aux bornes de chaque pixel vaut +/-V4 durant vingt-trois des vingt-quatre sous-périodes de chaque demi-cycle, et +/-VLCD ou +/-V2 durant une des vingt-quatre sous-périodes selon que le pixel est respectivement actif ou inactif. Pour satisfaire cette condition, on constatera que les tensions de non activation V1, V2 et V3 valent respectivement VLCD-V4, VLCD-2V4 et 2V4.

Il résulte de ce choix que le signal présent aux bornes de chaque pixel durant le demi-cycle B est inversé par rapport au demi-cycle précédent A. La valeur moyenne du signal sur une période englobant les demi-cycles A, B est donc effectivement nulle.

En se référant au premier signal de la figure 3C, illustrant le signal FP4-BP1 présent aux bornes du pixel à l'état non actif 11, on constate que durant le premier demi-cycle A, ce signal est à +V2 durant la première sous-période du demi-cycle, puis varie entre +/-V4 durant les vingt-trois sous-périodes restantes. Durant le demi-cycle suivant B, le signal est inversé par rapport au demi-cycle précédent A.

De même, en se référant au troisième signal de la figure 3C, illustrant le signal FP4-BP24 présent aux bornes du pixel à l'état non actif 13, on constate que ce signal est à +V2, respectivement -V2, durant la dernière sous-période du premier demi-cycle A, respectivement du demi-cycle suivant B, ce signal étant à +/-V4 le reste du temps.

En se référant au second signal de la figure 3C, illustrant le signal FP2-BP8 présent aux bornes du pixel à l'état actif 12, on constate que durant les demi-cycles A, B, ce signal est à +VLCD, respectivement -VLCD, durant la huitième sous-période du demi-cycle, et varie entre +/-V4 durant les vingt-trois autres sous-périodes.

Selon la présente invention, dans au moins un deuxième mode de fonctionnement dit de veille, un ensemble de lignes, dites non actives, parmi les lignes 101 à 124 de l'affichage est désactivé. Dans l'exemple illustré à la figure 2, on a par exemple choisi de désactiver les lignes 109 à 124 de l'affichage 10 et de ne maintenir actives que les huit premières lignes de l'affichage, à savoir les lignes 101 à 108.

On comprendra bien évidemment que l'homme du métier est libre de choisir le nombre de lignes devant être désactivées et quelles seront effectivement les lignes de l'affichage qui seront désactivées. Les figures 4A à 4C n'illustrent qu'un choix parmi d'autres. On pourra par exemple choisir de maintenir actives la première ligne 101 (telle une ligne de symboles) ainsi que les sept dernières lignes 118 à 124 de l'affichage.

Dans les figures 4A à 4C, par soucis de simplification, on a choisi de représenter les signaux avec un nombre identique de niveaux d'activation et de non activation. Ces niveaux d'activation et de non activant sont également désignés VSS, VLCD et V1, V2, V3, V4 respectivement. On notera toutefois que la répartition des niveaux de non activation V1 à V4 est différente, dans ce deuxième mode de fonctionnement. Dans l'exemple illustré aux figures 4A à 4C, les tensions de non activation V1 à V4 sont respectivement définies à 90%, 80%, 20% et 10% de la tension d'activation VLCD. Les raisons de ce choix, qui n'est nullement limitatif, seront présentées ultérieurement. Il suffira pour l'instant de comprendre que cette répartition des tension de non activation V1 à V4 est choisie de la sorte afin de compenser l'augmentation du contraste de l'affichage lors du passage du mode de fonctionnement normal au mode de fonctionnement de veille.

On verra ultérieurement que la réduction du taux de multiplexage conduit par ailleurs à réduire la tension d'activation VLCD, ceci constituant un avantage supplémentaire par rapport à l'état de la technique en vue de réduire la consommation de l'affichage.

Les signaux appliqués sur les colonnes 201 à 205 de l'affichage ainsi que les signaux appliqués sur les lignes actives 101 à 108 de l'affichage sont analogues aux signaux appliqués durant le premier mode de fonctionnement ou mode normal. Cependant, à la différence du premier mode de fonctionnement, le taux de multiplexage est réduit en proportion du nombre de ligne désactivées. Dans ce mode de mise en oeuvre de la présente invention, le taux de multiplexage est ainsi réduit à titre d'exemple de 1:24, en mode de fonctionnement normal, à 1:8 en mode de fonctionnement de veille. En conséquence, l'allure des signaux de lignes BP1 à BP8 et des signaux de colonnes FP1 à FP5 est modifiée comme illustré aux figures 4A et 4B. Chaque demi-cycle A, B des signaux de ligne BP1 à BP8, respectivement des signaux de colonne FP1 à FP5 est ainsi décomposé, dans ce deuxième mode de fonctionnement, en huit sous-périodes

La figure 4A illustre, dans le deuxième mode de fonctionnement de l'affichage, l'allure des signaux de lignes BP1 à BP24 appliqués sur les électrodes de ligne de l'affichage. Par soucis de simplification, dans la figure 4A, on n'a également représenté que les signaux de ligne BP1, BP2, BP8 à BP10 et BP24 appliqués respectivement sur les électrodes des lignes 101, 102, 108 à 110 et 124. L'homme du métier sera parfaitement à même de déduire l'allure des signaux de ligne restants à partir des informations qui sont données ici.

L'allure des signaux de ligne BP1 à BP8 appliqués, dans le deuxième mode de fonctionnement, sur les lignes actives 101 à 108 de l'affichage est analogue à l'allure des signaux de ligne BP1 à BP24 appliqués sur les lignes 101 à 124 dans le premier mode de fonctionnement. Cependant, selon le mode de mise en oeuvre de l'invention utilisé ici à titre d'exemple, étant donné que le taux de multiplexage est réduit à 1:8 dans ce deuxième mode de fonctionnement, on pourra constater que la durée T durant laquelle chacun des signaux de ligne BP1 à BP8 est amené au niveau d'activation VSS, resp. VLCD est supérieure, dans ce deuxième mode de fonctionnement, par rapport à cette même durée T, dans le premier mode de fonctionnement.

Durant le premier demi-cycle A, les signaux de lignes BP1 à BP8 varient entre la tension d'activation VSS et la tension de non activation V1. Durant le demi-cycle suivant B, les signaux de ligne BP1 à BP8 varient entre la tension d'activation VLCD et la tension de non activation V4.

Plus spécifiquement, le signal de ligne BP1 est brièvement amené, au début de chaque demi-cycle A, B, à la tension d'activation VSS, resp. VLCD, durant 1/8ème de la période du demi-cycle afin d'activer la ligne 101 de l'affichage, puis reste constant à la tension de non activation V1, resp. V4 durant le reste du demi-cycle.

Afin d'activer la ligne 102 de l'affichage, le signal de ligne BP2 est brièvement amené à la tension d'activation VSS, resp. VLCD, au cours de chaque demi-cycle A, B, juste après le passage du signal de ligne BP1 à ces mêmes niveaux d'activation. Les signaux de ligne BP3 à BP8 sont agencés de manière analogue, le signal de ligne BP8 étant ainsi amené aux niveaux d'activation VSS, resp. VLCD, au terme de chaque demi-cycle A, B, comme cela est illustré dans la figure 4A.

On comprendra donc que chaque signal de ligne BP1 à BP8 est amené séquentiellement un fois durant un demi-cycle A, B, durant 1/8ème de la période d'un demi-cycle, à la tension d'activation VSS, VLCD, de telle sorte que les lignes actives 101 à 108 de l'affichage sont séquentiellement activées une fois au cours d'une période de un demi-cycle.

Afin de maintenir inactives les lignes 109 à 124 de l'affichage, dans ce deuxième mode de fonctionnement, on applique, sur les électrodes des lignes correspondantes 109 à 124, des signaux dit de non activation de ligne. Ces signaux sont choisis de telle sorte que, lorsqu'ils sont combinés avec les signaux de colonne FP1 à FP5, chaque pixel dans ces lignes inactives 109 à 124 reçoit à ses bornes un signal dont l'amplitude est trop faible pour l'activer. A cet effet, on applique des signaux de non activation de ligne qui sont amenés, durant toute la durée du premier demi-cycle A, au niveau de non activation V1, puis, durant toute la durée du demi-cycle suivant B, au niveau dé non activation V4.

La figure 4B illustre, également dans le deuxième mode de fonctionnement de l'affichage, l'allure des signaux de colonne FP1 à FP5 appliqués sur les électrodes de colonne (non représentées) de l'affichage 10 de la figure 2. Egalement par soucis de simplification, dans la figure 4B, on n'a représenté que les signaux de colonne FP2 et FP4 appliqués respectivement sur les électrodes des colonnes 202 et 204, c'est-à-dire les électrodes comprenant notamment les pixels 11, 12 et 13 pris à titre d'exemple. L'homme du métier sera parfaitement à même de déduire l'allure des signaux de colonne restants à partir de la figure 2 et de la figure 4B.

Abstraction faite des niveaux d'activation et de non activation, l'allure des signaux de colonne FP1 à FP5 appliqués, dans le deuxième mode de fonctionnement, sur les colonnes 201 à 205 de l'affichage est analogue à l'allure des signaux appliqués sur ces même colonnes dans le premier mode de fonctionnement. Cependant, selon le mode de mise en oeuvre de l'invention utilisé ici à titre d'exemple, étant donné que le taux de multiplexage est réduit à 1:8 dans ce deuxième mode de fonctionnement, on pourra constater que les intervalles de temps durant lesquels les signaux de colonne FP1 à FP5 sont amenés aux niveaux d'activation VLCD, VSS afin d'activer les pixels désirés sont supérieurs, dans ce deuxième mode de fonctionnement, par rapport à ces mêmes intervalles, dans le premier mode de fonctionnement.

On pourra en quelque sorte considérer que les signaux de ligne BP1 à BP8 ainsi que les signaux de colonne FP1 à FP5, dans le deuxième mode de fonctionnement, sont obtenus par étalement, sur toute la durée d'un demi-cycle, des huit premières sous-périodes de ces mêmes signaux, dans le premier mode de fonctionnement.

En se référant maintenant à la figure 4C, on examinera l'allure des signaux aux bornes des pixels 11, 12,13 résultant de la combinaison des signaux de ligne et de colonne correspondants.

On constatera tout d'abord que tous les signaux présents aux bornes des pixels ont, sur une période de deux demi-cycles successifs, une valeur moyenne sensiblement nulle. On constatera, d'autre part, que les signaux de la figure 4C présentent une allure analogue aux signaux de la figure 3C, si l'on ne considère que les huit premières sous-périodes de ces signaux.

En se référant au premier signal de la figure 4C, illustrant le signal FP4-BP1 présent aux bornes du pixel à l'état non actif 11, on constate que durant le premier demi-cycle A, ce signal est à +V2 durant la première sous-période du demi-cycle, puis varie entre +/-V4 durant les sept sous-périodes restantes. Durant le demi-cycle suivant B, le signal est inversé par rapport au demi-cycle précédent A.

De même, en se référant au deuxième signal de la figure 4C, illustrant le signal FP2-BP8 présent aux bornes du pixel à l'état actif 12, on constate que ce signal est à +VLCD, respectivement -VLCD, durant la huitième et dernière sous-période du premier demi-cycle A, respectivement du demi-cycle suivant B, ce signal étant à +/-V4 le reste du temps.

En se référant au troisième signal de la figure 4C, illustrant le signal FP4-BP24 présent aux bornes du pixel à l'état non actif 13, on constatera que, suite à la réduction du taux de multiplexage, le signal présent aux bornes du pixel 13 varie uniquement entre +/-V4 et ne présente plus de pic à +/-V2 au terme de chaque demi-cycle. Ce pic étant dû, dans le premier mode de fonctionnement, à l'impulsion d'activation du signal de ligne BP24 de la ligne 124 de l'affichage, celui-ci n'apparaît bien évidemment plus puisque un signal de non activation de ligne est appliqué sur cette même ligne durant le deuxième mode de fonctionnement.

Il convient maintenant d'examiner l'influence de la réduction du taux de multiplexage lors du passage du mode de fonctionnement normal au mode de fonctionnement de veille. Le spécialiste cherchera généralement à optimiser, en l'occurrence, à maximiser le contraste de l'affichage, c'est-à-dire maximiser le rapport entre l'intensité d'un pixel à l'état actif et l'intensité d'un pixel à l'état non actif. Afin de maximiser ce contraste, on joue sur les valeurs des tensions de non activation V1 à V4, ou plus exactement sur la répartition de ces tensions de non activation. La description qui suit permettra de mettre en évidence l'existence d'un optimum, en terme de contraste, pour des valeurs déterminées des tensions de non activation.

Pour les besoins de l'explication, il sera utile de définir les tensions de non activation V1 à V4 de la manière suivante. En définissant V4 comme étant égal à une fraction de la tension d'activation VLCD, soit V4 = α VLCD, où α est un paramètre de répartition, on peut définir, conformément à ce qui a déjà été mentionné plus haut, que V1 = (1 - α) VLCD, V2 = (1 - 2α) VLCD, et V3 = 2α VLCD. On notera que le paramètre de répartition α est compris entre 0 et 50%.

On définira de plus les valeurs efficaces ou valeur rms du signal présent aux bornes de chaque pixel à l'état actif et à l'état actif, à savoir respectivement les valeurs V_{ON,rms} et V_{OFF,rms} suivantes : ${V}_{ON , rms} = \sqrt{\frac{\left(n-1\right) {α}^{2} + 1}{n}} ⋅ {V}_{LCD}$ ${V}_{OFF , rms} = \sqrt{\frac{\left(n-1\right) {α}^{2} + {\left(1-2α\right)}^{2}}{n}} ⋅ {V}_{LCD}$ où n est défini comme le nombre de lignes actives de l'affichage, 1:n étant dans ce cas le taux de multiplexage.

On comprendra donc que les valeurs V_{ON},ᵣₘₛ et V_{OFF},ᵣₘₛ susmentionnées sont directement dépendantes du nombre de lignes actives de l'affichage, soit du taux de multiplexage. On constatera de plus que ces valeurs V_{ON,rms} et V_{OFF,rms} augmentent lors d'une réduction du taux de multiplexage.

Dans le but de maximiser le contraste, les tensions de non activation V1 à V4, ou, en d'autres termes, le paramètre de répartition α sera préférablement choisi de telle sorte que le rapport V_{ON,rms}/V_{OFF,rms} est maximum. Cet optimum est obtenu, après développement mathématique, pour une valeur du paramètre α tel que $α = \frac{\sqrt{n} - 1}{n - 1}$

On constate ainsi que l'optimum est différent pour chaque taux de multiplexage. Avec un taux de multiplexage de 1:24 par exemple, c'est-à-dire vingt-quatre lignes actives, ce paramètre α vaut environ 17%. Dans un tel cas, les niveaux de non activation sont ainsi préférablement choisis tels que V1 = 83% VLCD, V2 = 66% VLCD, V3 = 34% VLCD et V4 = 17% VLCD comme cela est par exemple illustré dans les figures 3A à 3C.

De même avec un taux de multiplexage de 1:8, c'est-à-dire huit lignes actives, ce paramètre α vaut environ 25%. Dans un tel cas, les niveaux de non activation sont préférablement choisis tels que V1 = 75 % VLCD, V2 = V3 = 50% VLCD et V4 = 25% VLCD, de sorte que seuls trois niveaux de non activation sont alors nécessaires.

Les figures 5A à 5C illustrent, dans le deuxième mode de fonctionnement où le taux de multiplexage vaut 1:8, d'autres exemples des signaux de ligne BP1 à BP24, des signaux de colonne FP1 à FP5 et des signaux résultants présents aux bornes des pixels 11, 12, 13 dans le cas où le paramètre α est choisi à 25% afin d'optimiser le contraste de l'affichage pour ce taux de multiplexage, seuls trois niveaux de non activation étant ainsi requis dans ce cas. Dans les figures 5A à 5C, ces niveaux de non activation sont désignés VA, VB et VC pour éviter toute confusion, où VA = 75% VLCD, VB = 50% VLCD et VC = 25% VLCD. On ne décrira pas à nouveau ces signaux car ils sont analogues, mis à part la répartition des niveaux de non activation, aux signaux illustrés aux figures 4A à 4C. On notera simplement que les signaux de colonnes, tels les signaux FP2 et FP4 illustrés à la figure 4B, ne présentent qu'un seul niveau de non activation VB dans ce cas.

Selon une première variante, on peut ainsi choisir d'optimiser le contraste de l'affichage pour chaque mode de fonctionnement et de choisir en conséquence la répartition (paramètre α susmentionné) des tensions de non activation. Selon cette première variante, on notera cependant que le contraste (rapport V_{ON,rms}/V_{OFF,rms}) augmente lors du passage du mode de fonctionnement normal au mode de fonctionnement de veille. Cette augmentation du contraste peut être jugée désagréable pour l'utilisateur.

Selon une variante préférée de l'invention, on ajuste la répartition des tensions de non activation d'un mode de fonctionnement à l'autre de manière à maintenir le contraste sensiblement constant. A titre d'exemple, en adoptant une répartition des niveaux de non activation V1 à V4 conforme à l'illustration des figures 3A à 3C telle que le paramètre de répartition α = 17% afin d'optimiser le contraste dans le mode de fonctionnement normal, on peut déterminer que la répartition des niveaux de non activation V1 à V4, dans le mode de fonctionnement de veille où le taux de multiplexage vaut 1:8, selon le mode de mise en oeuvre de l'invention utilisé ici à titre d'exemple, doit être telle que le paramètre de répartition α est sensiblement égal à 10%. Dans un tel cas, les tensions de non activation V1 à V4 sont ainsi respectivement définies à 90%, 80%, 20% et 10% de la tension d'activation VLCD conformément à l'illustration des figures 4A à 4C.

On comprendra bien évidemment que d'autres répartitions des tensions de non activation peuvent être envisagées pour permettre de maintenir le contraste de l'affichage constant d'un mode de fonctionnement à l'autre.

L'utilisateur pourra également décider de ne pas ajuster le contraste et tolérer une légère variation de ce dernier.

En tout état de cause, la réduction du taux de multiplexage lors du passage du mode de fonctionnement normal au mode de fonctionnement de veille s'accompagne également d'une réduction de la tension d'activation VLCD (la tension d'activation VSS est choisie comme référence à 0 Volt dans les deux modes). En effet, comme cela a déjà été mentionné plus haut, les valeurs efficaces ou valeurs rms V_{ON,rms} et V_{OFF,rms} augmentent lors d'une réduction du taux de multiplexage. Il conviendra ainsi d'ajuster la tension d'activation VLCD afin, par exemple, que la valeur efficace V_{OFF},ᵣₘₛ du signal présent aux bornes d'un pixel à l'état non actif soit sensiblement constante d'un mode de fonctionnement à l'autre.

En prenant à titre d'exemple, la variante illustrée aux figures 3A à 3C et 4A à 4C, c'est-à-dire la variante où la répartition des tensions de non activation V1 à V4 est telle que α = 17% dans le mode de fonctionnement normal et α = 10 % dans le mode de fonctionnement de veille afin de maintenir le contraste de l'affichage constant, on obtient V_{OFF},ᵣₘₛ = 21.4% VLCD dans le mode de fonctionnement normal et V_{OFF},ᵣₘₛ = 29.8% VLCD dans le mode de fonctionnement de veille. On peut donc réduire la tension d'activation VLCD, dans le mode de fonctionnement de veille, à 21.4/29.8 = 71.8% de la tension VLCD utilisée dans le mode de fonctionnement normal. Ce réduction de la tension d'activation VLCD assure une réduction additionnelle de la consommation de l'affichage.

D'une manière générale, on pourra constater que les avantages de la présente invention sont multiples. En premier lieu, la réduction du taux de multiplexage et donc de la fréquence de multiplexage des signaux permet de réduire le nombre de commutations sur les électrodes de ligne et de colonne de l'affichage. Par exemple, selon le mode de mise en oeuvre de l'invention utilisé ici à titre d'exemple, lors du passage du taux de multiplexage 1:24 au taux de multiplexage 1:8, on réduit par trois la fréquence de multiplexage. D'autre part, la réduction du taux de multiplexage permet de réduire la tension d'activation VLCD des pixels comme déjà mentionné plus haut. Enfin, la réduction du taux de multiplexage engendre une augmentation du contraste de l'affichage qui peut ou non être ajustée par l'utilisateur.

La Demanderesse a pu constater que pour un dispositif d'affichage multiplexé comportant vingt-quatre lignes active en mode de fonctionnement normal et huit lignes actives en mode de fonctionnement de veille, une réduction de consommation d'énergie de l'ordre de deux tiers, au minimum, était atteinte (la tension d'activation VLCD étant réduite lors du passage au mode de fonctionnement de veille).

Le procédé de commande qui vient d'être décrit peut ainsi être appliqué de manière à commuter un affichage multiplexé entre un premier mode de fonctionnement dit normal (toutes les lignes actives) et au moins un deuxième mode de fonctionnement dit de veille (une ou plusieurs lignes inactives). Cette commutation entre les modes peut être effectuée de manière logicielle par le biais d'une programmation adéquate du dispositif de commande ou de manière matérielle par l'utilisation de circuits dédiés. Cette commutation peut être automatique si désiré.

On décrira maintenant au moyen de la figure 6, selon un autre aspect de l'invention, un mode de réalisation d'un dispositif de commande d'un affichage multiplexé permettant de mettre en oeuvre le procédé décrit précédemment.

La figure 6 montre ainsi de manière schématique un dispositif ou circuit de commande d'un affichage multiplexé, désigné globalement par la référence numérique 30. Ce dispositif 30 comprend un commutateur de mode 31, un séquenceur programmable 32, un générateur de signaux de ligne 33, un moyen de mise en forme 34, un générateur de signaux de colonne 35, un générateur de tension d'activation et de non activation 36 et un générateur de fréquence 37.

Le commutateur de mode 31 assure, comme son nom l'indique, une commutation, automatique ou manuelle, entre le mode de fonctionnement normal et le mode de fonctionnement de veille. Il commande le fonctionnement du séquenceur programmable 32, du générateur de tension d'activation et de non activation 36 ainsi que du générateur de fréquence 37.

Le générateur de tensions d'activation et de non activation 36 est agencé pour produire à sa sortie les tensions d'activation et de non activation devant être appliquées sur les lignes et colonnes de l'affichage. En particulier, ce générateur 36 produit à sa sortie des tensions d'activation VON,BP et de non activation VOFF,BP destinées aux lignes de l'affichage. Ces tensions VON,BP et VOFF,BP sont appliquées au générateur de signaux de ligne 33. Le générateur produit également à sa sortie des tensions d'activation VON,FP et de non activation VOFF,FP destinées aux colonnes de l'affichage. Ces tensions VON,FP et VOFF,FP sont appliquées au générateur de signaux de colonne 35.

Les tensions produites à la sortie du générateur de tension d'activation et de non activation 36 sont alternées d'un demi-cycle à l'autre comme on l'a vu plus haut. Le générateur 36 est à ce titre commandé par le séquenceur programmable 32 de manière à assurer cette alternance des tensions d'activation et de non activation.

Le générateur 36 est commandé par le commutateur de mode 31 de telle sorte que les niveaux des tensions d'activation et de non activation sont modifiés lors du passage du mode de fonctionnement normal au mode de fonctionnement de veille. En particulier, ce générateur 36 est agencé, d'une part, pour diminuer la valeur de la tension d'activation VLCD (VSS étant choisi comme référence à 0 Volt) en réponse au passage du mode de fonctionnement normal au mode de fonctionnement de veille, et pour modifier, d'autre part, la répartition des tensions de non activation V1 à V4 conformément à ce qui à été décrit plus haut.

Plus spécifiquement, on peut décomposer le générateur de tension d'activation et de non activation 36 en un premier bloc 361 commandé par le commutateur de mode et permettant de générer les tensions d'activation VSS, VLCD et de non activation V1 à V4, et un deuxième bloc 362 commandé par le séquenceur programmable 32 de manière à alterner les tensions d'activation et de non activation d'un demi-cycle à l'autre.

Le générateur de fréquence 37 comporte un oscillateur 371, un circuit diviseur de fréquence 372 et un commutateur de fréquence 373. L'oscillateur 371 et le circuit diviseur de fréquence 372 sont agencés pour produire un signal dont la fréquence détermine l'allure des signaux de ligne et de colonne. Dans le cas particulier, l'oscillateur 371 et le circuit diviseur de fréquence 372 sont agencé pour délivrer un premier signal à une fréquence f, dite de multiplexage, destiné au premier mode de fonctionnement et un deuxième signal à une fréquence f/3 destiné au deuxième mode de fonctionnement. Le commutateur de fréquence 373, commandé par le commutateur de mode 31, délivre à sa sortie un signal de multiplexage de fréquence f durant le premier mode et un signal de multiplexage de fréquence f/3 durant le deuxième mode. Ce signal de multiplexage est appliqué au séquenceur de mode 32 et au moyen de mise en forme 34.

Le séquenceur programmable 32 assure la séquence adéquate permettant de générer les signaux destinés à être appliqués sur les électrodes de ligne de l'affichage, tels les signaux BP1 à BP24 présentés précédemment. Ce séquenceur programmable 32 est ainsi connecté au générateur de signaux de ligne 33. Dans l'exemple illustré, le séquenceur programmable 32 comprend vingt-quatre sorties, connectées au générateur de signaux de ligne 33, chacune de ces sorties commandant la commutation, dans le générateur de signaux de ligne 33, entre les tensions d'activation VON,BP et de non activation VOFF,BP selon la séquence décrite plus haut. Le générateur de signaux de ligne 33 comprend vingt-quatre sorties, dans cet exemple, sur lesquelles sont respectivement produits les signaux de lignes BP1 à BP24.

Dans le mode de fonctionnement normal, le séquenceur 32 génère la séquence adéquate permettant d'activer séquentiellement toutes les lignes de l'affichage, c'est-à-dire les vingt-quatre lignes de l'affichage dans cet exemple. Le générateur 33 produit en réponse vingt-quatre signaux de ligne BP1 à BP24 tels les signaux illustrés à la figure 3A.

Dans la figure 6, on a schématisé l'état des sorties du séquenceur 32 dans le mode de fonctionnement normal sur une durée d'un demi-cycle. L'état des sorties du séquenceur 32 durant un demi-cycle peut par exemple être schématisé, dans le mode de fonctionnement normal par une matrice diagonale, ici une matrice 24x24 dans laquelle "1" et "0" correspondent à la commutation du signal de ligne correspondant respectivement à la tension d'activation et à la tension de non activation.

Dans le mode de fonctionnement de veille, le séquenceur 32 produit la séquence adéquate permettant d'activer les huit premières lignes de l'affichage dans cet exemple. Les seize dernières lignes de l'affichage sont toutes maintenues à un état non actif. Pour ce faire, les huit premières sorties du séquenceur (depuis la gauche dans la figure 6) commande séquentiellement la commutation des huit premières sorties correspondantes du générateur 33 entre les tensions d'activation et de non activation afin de produire les signaux adéquats BP1 à BP8 comme illustré aux figures 4A ou 5A. Les seize dernières sorties du séquenceur 32 maintiennent les seize sorties correspondantes du générateur 33 à la tension de non activation. Les signaux de lignes BP9 à BP24 ainsi produits sont conforme aux illustration des figures 4A ou 5A.

Dans le mode de fonctionnement de veille, on peut ainsi schématiser l'état des huit premières sorties (depuis la gauche) du séquenceur 32 par une matrice diagonale 8x8, dans cet exemple, les seize autres sorties étant toujours maintenues à "0".

Le moyen de mise en forme 34 assure, en fonction des données à afficher, la mise en forme des signaux de colonne, dans l'exemple illustré, les signaux de colonne FP1 à FP5. Ce moyen de mise en forme 34 commande de manière adéquate le générateur de signaux de colonne 35.

De manière analogue au générateur de signaux de ligne 33, le générateur de signaux de colonne 35 assure la commutation adéquate, pour chaque colonne de l'affichage des signaux de colonne, ici FP1 à FP5, entre les tensions d'activation VON,FP et de non activation VOFF,FP produite par le générateur de tensions 36.

On comprendra que diverses modifications peuvent être apportés au dispositif de commande illustré à la figure 6 sans sortir du cadre de l'invention. En particulier, on comprendra qu'il est parfaitement envisageable de programmer le séquenceur 32 de telle sorte que huit autres lignes de l'affichage sont maintenues actives dans le deuxième mode de fonctionnement, telles par exemples la première et les sept dernières lignes de l'affichage. D'autre part, tant le nombre total de lignes de l'affichage ainsi que le nombre de lignes restant actives durant le deuxième mode de fonctionnement peuvent être changés. On rappellera néanmoins que ces changements influencent notamment la fréquence de multiplexage du dispositif ainsi que les tensions d'activation et de non activation requises.

On comprendra d'autre part que le taux de multiplexage en mode de fonctionnement normal est essentiellement fixé par le nombre de lignes de l'affichage. Le taux de multiplexage en mode de fonctionnement de veille peut parfaitement être programmable de sorte à être modifié selon les désirs de l'utilisateur ou du concepteur de l'affichage.

Au titre de variante, on comprendra que la présente invention peut être adaptée de sorte que l'affichage peut occuper plus d'un mode de fonctionnement de veille, par exemple un premier mode de fonctionnement de veille dans lequel le taux de multiplexage est réduit par deux, un deuxième mode de fonctionnement de veille dans lequel le taux de multiplexage est réduit par trois, etc. Le tout peut parfaitement être programmé. La présente invention n'est donc nullement limitée un affichage ne pouvant occuper qu'un mode de fonctionnement normal et un unique mode de fonctionnement de veille, mais s'applique de manière analogue si l'on désire prévoir plus d'un mode de fonctionnement de veille.

On comprendra également que le procédé et le dispositif de commande ne sont pas limités aux seuls modes de mise en oeuvre particuliers décrits dans la présente description. En particulier, le procédé ou le dispositif s'appliquent bien évidemment de manière similaire à un affichage comportant un nombre de lignes actives différent de vingt-quatre en mode de fonctionnement normal et un nombre de lignes actives différent de huit en mode de fonctionnement de veille. On rappellera à nouveau que les figures n'illustrent que quelques modes de mise en oeuvres particuliers et non limitatifs de la présente invention.

## Revendications

1. Procédé de commande d'un affichage multiplexé (10) comportant une pluralité de pixels (11, 12, 13) agencés en lignes (101 à 124) et en colonnes (201 à 205) et couplés à des électrodes de ligne et à des électrodes de colonne, chacun desdits pixels (11, 12, 13) étant sélectivement activé ou désactivé par une combinaison déterminée d'un signal de ligne (BP1 à BP24) et d'un signal de colonne (FP1 à FP5) appliqués respectivement sur les électrodes de ligne et de colonne correspondantes, des lignes dites actives de l'affichage étant séquentiellement activées une fois au cours d'une période de un demi-cycle (A, B), un cycle étant formé par un premier demi-cycle correspondant à une première trame appliquée sur une électrode de ligne ou sur une électrode de colonne, et par un second demi-cycle correspondant à une trame renversée par rapport à la première, la première trame et la trame renversée se succédant de manière alternée de façon que la tension moyenne résultante sur un pixel soit nulle, procédé de commande d'affichage selon lequel ledit affichage est opéré dans un premier mode de fonctionnement dit normal dans lequel toutes les lignes de l'affichage sont activées, lesdits signaux de ligne et de colonne présentant un premier taux de multiplexage dit normal dans ledit premier mode de fonctionnement, et ledit affichage est commuté dans au moins un deuxième mode de fonctionnement dit de veille, dans lequel des lignes dites non actives de l'affichage sont désactivées par l'application, sur les électrodes de lignes correspondantes, de signaux dits de non activation ledit affichage est tel que l'on agit, dans ledit au moins deuxième mode de fonctionnement, sur les signaux de ligne (BP1 à BP8) appliqués sur les lignes actives et sur lesdits signaux de colonne (FP1 à FP5) de manière à ce qu'ils présentent un second taux de multiplexage dont la valeur est réduite, par rapport audit premier taux de multiplexage, en proportion du nombre de lignes non actives, **caractérisé en ce que** :
- on détermine une durée élémentaire (T) durant laquelle le signal de ligne (BP1 à BP24 ; BP1 à BP8) est amené à la tension d'activation, cette durée étant déterminée par la durée de chaque demi-cycle (A, B), et étant divisée par le nombre de lignes de l'affichage ;
- le signal de colonne (FP1 à FP5) est amené à la tension d'activation durant la même dite durée élémentaire (T) définie par rapport aux signaux de ligne (BP1 à BP24 ; BP1 à BP8),
- dans ledit au moins deuxième mode de fonctionnement dit de veille, chaque signal de non activation de ligne est déterminé de telle sorte que lorsque ledit signal de ligne approprié est combiné avec le signal de colonne correspondant (FP1 à FP5), chaque pixel desdites lignes non actives reçoit à ses bornes un signal dont l'amplitude est trop faible pour l'activer.

2. Procédé selon la revendication 1, **caractérisé en ce que** :
- lesdits signaux de ligne (BP1 à BP24; BP1 à BP8) varient, durant un premier demi-cycle (A), entre une tension de masse (VSS) et une première tension de non activation (V1; VA), et, durant un demi-cycle suivant (B), entre une tension d'activation (VLCD) et une deuxième tension de non activation (V4, VC),
- lesdits signaux de colonne (FP1 à FP5) varient, durant le premier demi-cycle (A), entre ladite tension d'activation (VLCD) et une troisième tension de non activation (V2; VB), et, durant le demi-cycle suivant (B), entre ladite tension de masse (VSS) et une quatrième tension de non activation (V3, VB),
- lesdits signaux de non activation de ligne sont amenés, durant toute la durée dudit premier demi-cycle (A), à ladite première tension de non-activation (V1; VA), et, durant toute la durée dudit demi-cycle suivant (B), à ladite deuxième tension de non activation (V4, VC), lesdites tensions d'activation (VLCD) et de non activation (V1 à V4; VA à VC) étant choisies de telle sorte que, sur une période de deux demi-cycles successifs, la valeur moyenne du signal présent aux bornes de chaque pixel est sensiblement nulle.

3. Procédé selon la revendication 2, **caractérisé en ce que** l'on diminue, lors du passage du premier au dit au moins deuxième mode de fonctionnement, la valeur de ladite tension d'activation (VLCD) de manière à compenser l'augmentation de la valeur efficace (V_{OFF},ᵣₘₛ) du signal présent aux bornes d'un pixel non actif.

4. Procédé selon la revendication 2 ou 3, **caractérisé en ce que** lesdites tensions de non activation (V1 à V4) sont définies telles que V4=αVLCD, V1=(1-α)VLCD, V2=(1-2α)VLCD, et V3=2α VLCD, où α est un paramètre de répartition compris entre 0 à 50%.

5. Procédé selon la revendication 4, **caractérisé en ce que** le paramètre de répartition α est donné par la formule : $α = \frac{\sqrt{n} - 1}{n - 1}$ où n est défini comme le nombre de lignes actives de l'affichage.

6. Dispositif de commande d'un affichage multiplexé (10) comportant une pluralité de pixels (11, 12, 13) agencés en lignes (101 à 124) et en colonnes (201 à 205) et couplés à des électrodes de ligne et à des électrodes de colonne, chacun desdits pixels (11, 12, 13) étant sélectivement activé ou désactivé par une combinaison déterminée d'un signal de ligne (BP1 à BP24) et d'un signal de colonne (FP1 à FP5) appliqués respectivement sur les électrodes de ligne et de colonne correspondantes, des lignes dites actives de l'affichage étant séquentiellement activées une fois au cours d'une période de un demi-cycle (A, B), ce dispositif étant susceptible de fonctionner dans un premier mode de fonctionnement dit normal dans lequel toutes les lignes de l'affichage sont activées, lesdits signaux de ligne et de colonne présentant un premier taux de multiplexage dit normal dans ledit premier mode de fonctionnement, ce dispositif de commande comprenant :
- des moyens de production (32, 33) desdits signaux de ligne (BP1 à BP24) commandés par ledit signal de multiplexage; et
- des moyens générateurs de tensions (36) pour produire des tensions d'activation (VON,BP, VON,FP) et de non activation (VOFF,BP, VOFF,FP) destinées auxdits moyens de production (32, 33, 34, 35) des signaux de ligne et de colonne;
- des moyens générateurs de fréquence (37) pour produire un signal de multiplexage ayant une fréquence f, dans ledit premier mode de fonctionnement, déterminant ledit premier taux de multiplexage, lesdits moyens générateurs de fréquence (37) sont agencés pour réduire la fréquence dudit signal de multiplexage en proportion du nombre de lignes non actives, en réponse au passage dans ledit au moins deuxième mode de fonctionnement, de telle sorte que les signaux de lignes (BP1 à BP8) appliqués sur les électrodes des lignes actives et lesdits signaux de colonne (FP1 à FP5) présentent un deuxième taux de multiplexage dont la valeur est réduite, par rapport audit premier taux de multiplexage, en proportion du nombre de lignes inactives,
- des moyens commutateurs de mode (31) agencés pour commuter le dispositif entre ledit premier mode de fonctionnement et au moins un deuxième mode de fonctionnement dit de veille, dans lequel les lignes dites non actives de l'affichage sont désactivées,
**caractérisé en ce que** :
- les moyens commutateurs de mode (31) sont susceptibles de commander lesdits moyens (32, 33) de production des signaux de ligne ainsi que les moyens générateurs de fréquence (37),
- lesdits moyens générateurs de fréquence (37) sont agencés pour produire une durée élémentaire (T) durant laquelle le signal de ligne et le signal de colonne sont amenés à la tension d'activation, cette durée élémentaire (T) étant déterminée par la durée de chaque demi-cycle (A, B) et étant fonction du nombre de lignes de l'affichage ;
- lesdits moyens de production (32, 34) des signaux de ligne sont agencés pour produire, dans ledit au moins deuxième mode de fonctionnement, des signaux dits de non activation de ligne sur les électrodes des lignes non actives, ces signaux de non activation de ligne étant déterminés de telle sorte que, lorsque les signaux de lignes appropriés sont combinés avec les signaux de colonne (FP1 à FP5), chaque pixel desdites lignes non actives reçoit à ses bornes un signal dont l'amplitude est trop faible pour l'activer.

7. Dispositif selon la revendication 6, **caractérisé en ce que** lesdits moyens générateur de tensions (36) sont agencés pour produire une tension de masse (VSS), une tension d'activation (VLCD) et des première, deuxième, troisième et quatrième tensions de non activation (V1 à V4, VA à VC),
- lesdits signaux de ligne (BP1 à BP24; BP1 à BP8) sont susceptibles de varier, durant un premier demi-cycle (A), entre ladite tension de masse (VSS) et ladite première tension de non activation (V1; VA), et, durant un demi-cycle suivant (B), entre ladite tension d'activation (VLCD) et ladite deuxième tension de non activation (V4, VC),
- lesdits signaux de colonne (FP1 à FP5) sont susceptibles de varier, durant le premier demi-cycle (A), entre ladite tension d'activation (VLCD) et ladite troisième tension de non activation (V2; VB), et, durant le demi-cycle suivant (B), entre ladite tension de masse (VSS) et ladite quatrième tension de non activation (V3, VB),
- lesdits signaux de non activation de ligne sont amenés, durant toute la durée dudit premier demi-cycle (A), à ladite première tension de non-activation (V1; VA), et, durant toute la durée dudit demi-cycle suivant (B), à ladite deuxième tension de non activation (V4, VC),
lesdites tensions d'activation (VLCD) et de non activation (V1 à V4; VA à VC) étant choisies de telle sorte que, sur une période de deux demi-cycles successifs, la valeur moyenne du signal présent aux bornes de chaque pixel est sensiblement nulle.

8. Dispositif selon la revendication 7, **caractérisé en ce que** lesdits moyens commutateur de mode (31) sont susceptibles de commander, en outre, lesdits moyens générateur de fréquence de sorte que la valeur de ladite tension d'activation (VLCD) est réduite, lors du passage du premier audit au moins deuxième mode de fonctionnement, pour compenser l'augmentation de la valeur efficace (V_{OFF,rms}) du signal présent aux bornes d'un pixel non actif.

9. Dispositif selon la revendication 7 ou 8, **caractérisé en ce que** les dites tensions de non activation (V1 à V4; VA à VC) sont définies telles que V4= αVLCD, V1=(1- α) VLCD, V2=(1-2 α)VLCD, et V3=2 α VLCD, où α est un paramètre de répartition compris entre 0 et 50%.

10. Dispositif selon la revendication 9, **caractérisé en ce que** le paramètre de répartition α est fonction du nombre de lignes actives de l'affichage.

## Patentansprüche

1. Verfahren zum Steuern einer gemultiplexten Anzeige (10), die mehrere Pixel (11, 12, 13) enthält, die in Zeilen (101 bis 124) und Spalten (201 bis 205) angeordnet sind und mit Leitungselektroden bzw. Spaltenelektroden gekoppelt sind, wobei jedes der Pixel (11, 12, 13) durch eine bestimmte Kombination aus einem Zeilensignal (BP1 bis BP 24) und einem Spaltensignal (FP1 bis FP5), die an die entsprechenden Zeilenelektroden bzw. Spaltenelektroden angelegt werden, aktiviert oder deaktiviert wird, wobei die aktiven Zeilen der Anzeige nacheinander einmal im Verlauf einer Periode eines halben Zyklus (A, B) aktiviert werden, wobei ein Zyklus durch einen ersten halben Zyklus, der einem ersten Rahmen entspricht, der in eine Zeilenelektrode oder eine Spaltenelektrode eingegeben wird, und durch einen zweiten halben Zyklus, der einem in Bezug auf den ersten Rahmen umgekehrten Rahmen entspricht, gebildet ist, wobei der erste Rahmen und der umgekehrte Rahmen abwechselnd aufeinander folgen, derart, dass die resultierende mittlere Spannung an einem Pixel null ist, wobei in dem Anzeigesteuerverfahren die Anzeige in einer ersten sogenannten normalen Betriebsart betrieben wird, in der sämtliche Anzeigezeilen aktiviert sind, wobei die Zeilen- und Spaltensignale in der ersten Betriebsart einen ersten sogenannten normalen Multiplexierungsanteil aufweisen und wobei die Anzeige in wenigstens eine zweite sogenannte Überwachungsbetriebsart geschaltet wird, in der die nicht aktivierten Zeilen der Anzeige durch Eingeben von so genannten Nichtaktivierungssignalen in die entsprechenden Zeilenelektroden deaktiviert werden, wobei die Anzeige derart ist, dass in der wenigstens einen zweiten Betriebsart auf die Zeilensignale (BP1 bis BP8), die in die aktivierten Zeilen eingegeben werden, und auf die Spaltensignale (FP1 bis FP5) in der Weise eingewirkt wird, dass sie einen zweiten Multiplexierungsanteil aufweisen, dessen Wert in Bezug auf den ersten Multiplexierungsanteil im Verhältnis der Anzahl nicht aktivierter Zeilen verringert ist, **dadurch gekennzeichnet, dass**:
- eine elementare Dauer (T) bestimmt wird, während der das Zeilensignal (BP1 bis BP24; BP1 bis BP8) auf die Aktivierungsspannung gebracht wird, wobei diese Dauer durch die Dauer jedes halben Zyklus (A, B) bestimmt ist und durch die Anzahl von Zeilen der Anzeige dividiert wird;
- das Spaltensignal (FP1 bis FP5) während derselben elementaren Dauer (T), die durch das Verhältnis zu den Zeilensignalen (BP1 bis BP24; BP1 bis BP8) definiert ist, auf die Aktivierungsspannung gebracht wird,
- in der wenigstens einen zweiten sogenannten Überwachungsbetriebs-art jedes Zeilen-Nichtaktivierungssignal in der Weise bestimmt ist, dass dann, wenn das geeignete Zeilensignal mit dem entsprechenden Spaltensignal (FP1 bis FP5) kombiniert wird, jedes Pixel der nicht aktivierten Zeilen an seinen Anschlüssen ein Signal empfängt, dessen Amplitude zu gering ist, um es zu aktivieren.

2. Verfahren nach Anspruch 1, **dadurch gekennzeichnet, dass**:
- die Zeilensignale (BP1 bis BP24; BP1 bis BP8) sich während eines ersten halben Zyklus (A) zwischen einer Massespannung (VSS) und einer ersten Nichtaktivierungsspannung (V1; VA) und während eines folgenden halben Zyklus (B) zwischen einer Aktivierungsspannung (VLCD) und einer zweiten Nichtaktivierungsspannung (V4, VC) verändern,
- die Spaltensignale (FP1 bis FP5) sich während des ersten halben Zyklus (A) zwischen der Aktivierungsspannung (VLCD) und einer dritten Nichtaktivierungsspannung (V2; VB) und während des folgenden halben Zyklus (B) zwischen der Massespannung (VSS) und einer vierten Nichtaktivierungsspannung (V3, VB) verändern,
- die Zeilen-Nichtaktivierungssignale während der gesamten Dauer des ersten halben Zyklus (A) auf die erste Nichtaktivierungsspannung (V1; VA) und während der gesamten Dauer des folgenden halben Zyklus (B) auf die zweite Nichtaktivierungsspannung (V4, VC) gebracht werden, wobei die Aktivierungsspannung (VLCD) und die Nichtaktivierungsspannung (V1 bis V4; VA bis VC) in der Weise gewählt sind, dass in einer Periode aus zwei aufeinander folgenden halben Zyklen der Mittelwert des Signals, das an den Anschlüssen jedes Pixels vorhanden ist, im Wesentlichen null ist.

3. Verfahren nach Anspruch 2, **dadurch gekennzeichnet, dass** beim Übergang von der ersten in die wenigstens eine zweite Betriebsart der Wert der Aktivierungsspannung (VLCD) verringert wird, derart, dass die Zunahme des Effektivwerts (V_{OFF},ᵣₘₛ) des Signals, das an den Anschlüssen eines nicht aktiven Pixels vorhanden ist, kompensiert wird.

4. Verfahren nach Anspruch 2 oder 3, **dadurch gekennzeichnet, dass** die Nichtaktivierungsspannungen (V1 bis V4) in der Weise definiert sind, dass V4 = αVLCD, V1 = (1 - α)VLCD, V2 = (1 - 2α)VLCD und V3 = 2αVLCD, wobei α ein Verteilungsparameter im Bereich von 0 bis 50 % ist.

5. Verfahren nach Anspruch 4, **dadurch gekennzeichnet, dass** der Verteilungsparameter α durch die folgende Formel gegeben ist: $α = \frac{\sqrt{n} - 1}{n - 1} ,$ wobei n als die Anzahl aktivierter Zeilen der Anzeige definiert ist.

6. Vorrichtung zum Steuern einer gemultiplexten Anzeige (10), die mehrere Pixel (11, 12, 13) enthält, die in Zeilen (101 bis 124) und Spalten (201 bis 205) angeordnet sind und mit Zeilenelektroden bzw. Spaltenelektroden gekoppelt sind, wobei jedes der Pixel (11, 12, 13) durch eine bestimmte Kombination aus einem Zeilensignal (BP1 bis BP24) und einem Spaltensignal (FP1 bis FP5), die in die entsprechenden Zeilenelektroden bzw. Spaltenelektroden eingegeben werden, wahlweise aktiviert oder deaktiviert wird, wobei die sogenannten aktiven Zeilen der Anzeige nacheinander einmal im Verlauf einer Periode eines halben Zyklus (A, B) aktiviert werden, wobei diese Vorrichtung in einer ersten sogenannten normalen Betriebsart arbeiten kann, in der alle Zeilen der Anzeige aktiviert sind, wobei die Zeilen- und Spaltensignale in der ersten Betriebsart einen ersten sogenannten normalen Multiplexierungsanteil aufweisen, wobei diese Steuervorrichtung Folgendes umfasst:
- Mittel (32, 33) zum Erzeugen der Zeilensignale (BP1 bis BP24), die durch das Multiplexierungssignal gesteuert werden; und
- Spannungserzeugungsmittel (36), um die Aktivierungsspannungen (VON,BP, VON,FP) und Nichtaktivierungsspannungen (VOFF,BP, VOFF,FP) zu erzeugen, die für die Mittel (32, 33, 34, 35) zum Erzeugen der Zeilen- und Spaltensignale bestimmt sind;
- Frequenzerzeugungsmittel (37), um in der ersten Betriebsart ein Multiplexierungssignal mit einer Frequenz f zu erzeugen, das den ersten Multiplexierungsanteil bestimmt, wobei die Frequenzerzeugungsmittel (37) dafür ausgelegt sind, die Frequenz des Multiplexierungssignals im Verhältnis zu der Anzahl nicht aktivierter Zeilen in Reaktion auf den Übergang in die wenigstens eine zweite Betriebsart zu verringern, derart, dass die in die Elektroden der aktivierten Zeilen eingegebenen Zeilensignale (BP1 bis BP8) und die Spaltensignale (FP1 bis FP5) einen zweiten Multiplexierungsanteil aufweisen, dessen Wert in Bezug auf den ersten Multiplexierungsanteil im Verhältnis zu der Anzahl inaktiver Zeilen verringert ist,
- Betriebsartumschaltmittel (31), die dafür ausgelegt sind, die Vorrichtung zwischen der ersten Betriebsart und der wenigstens einen zweiten sogenannten Überwachungsbetriebsart, in der die sogenannten nicht aktiven Zeilen der Anzeige deaktiviert sind, umzuschalten,
**dadurch gekennzeichnet, dass**:
- die Betriebsartumschaltmittel (31) die Mittel (32, 33) für die Erzeugung der Zeilensignale sowie die Frequenzerzeugungsmittel (37) steuern können,
- die Frequenzerzeugungsmittel (37) dafür ausgelegt sind, eine elementare Dauer (T) zu erzeugen, während der das Zeilensignal und das Spaltensignal auf die Aktivierungsspannung gebracht werden, wobei diese elementare Dauer (T) durch die Dauer jedes halben Zyklus (A, B) bestimmt ist und von der Anzahl der Zeilen der Anzeige abhängt;
- die Mittel (32, 34) für die Erzeugung der Zeilensignale dafür ausgelegt sind, in der wenigstens einen zweiten Betriebsart die sogenannten Zeilen-Nichtaktivierungssignale an den nicht aktivierten Zeilenelektroden zu erzeugen, wobei diese Zeilennichtaktivierungssignale in der Weise bestimmt sind, dass dann, wenn die geeigneten Zeilensignale mit den Spaltensignalen (FP1 bis FP5) kombiniert werden, jedes Pixel der nicht aktivierten Zeilen an seinen Anschlüssen ein Signal empfängt, dessen Amplitude zu gering ist, um es zu aktivieren.

7. Vorrichtung nach Anspruch 6, **dadurch gekennzeichnet, dass** die Spannungserzeugungsmittel (36) dafür ausgelegt sind, eine Massespannung (VSS), eine Aktivierungsspannung (VLCD) sowie eine erste, eine zweite, eine dritte und eine vierte Nichtaktivierungsspannung (V1 bis V4, VA bis VC) zu erzeugen,
- die Zeilensignale (BP1 bis BP24; BP1 bis BP8) sich während eines ersten halben Zyklus (A) zwischen der Massespannung (VSS) und der ersten Nichtaktivierungsspannung (V1; VA) und während eines folgenden halben Zyklus (B) zwischen der Aktivierungsspannung (VLCD) und der zweiten Nicht-aktivierungsspannung (V4, VC) verändern können,
- die Spaltensignale (FP1 bis FP5) sich während des ersten halben Zyklus (A) zwischen der Aktivierungsspannung (VLCD) und der dritten Nichtaktivierungsspannung (V2; VB) und während des folgenden halben Zyklus (B) zwischen der Massespannung (VSS) und der vierten Nichtaktivierungs-spannung (V3, VB) verändern können,
- die Zeilennichtaktivierungssignale während der gesamten Dauer des ersten halben Zyklus (A) auf die erste Nichtaktivierungsspannung (V1; VA) gebracht werden und während der gesamten Dauer des folgenden halben Zyklus (B) auf die zweite Nichtaktivierungsspannung (V4, VC) gebracht werden,
wobei die Aktivierungsspannung (VLCD) und die Nichtaktivierungsspannungen (V1 bis V4; VA bis VC) in der Weise gewählt sind, dass in einer Periode aus zwei aufeinander folgenden halben Zyklen der Mittelwert des Signals, das an den Anschlüssen jedes Pixels vorhanden ist, im Wesentlichen null ist.

8. Vorrichtung nach Anspruch 7, **dadurch gekennzeichnet, dass** die Betriebsartumschaltmittel (31) außerdem die Frequenzerzeugungsmittel in der Weise steuern können, dass der Wert der Aktivierungsspannung (VLCD) beim Übergang von der ersten in die wenigstens eine zweite Betriebsart verringert wird, um die Erhöhung des Effektivwerts (V_{OFF},ᵣₘₛ) des Signals, das an den Anschlüssen eines nicht aktiven Pixels vorhanden ist, zu kompensieren.

9. Vorrichtung nach Anspruch 7 oder 8, **dadurch gekennzeichnet, dass** die Nichtaktivierungsspannungen (V1 bis V4; VA bis VC) in der Weise definiert sind, dass V4 = αVLCD, V1 = (1 - α)VLCD, V2 = (1 - 2α)VLCD und V3 = 2αVLCD, wobei α einen Verteilungsparameter im Bereich von 0 bis 50 % ist.

10. Vorrichtung nach Anspruch 9, **dadurch gekennzeichnet, dass** der Verteilungsparameter α eine Funktion der Anzahl aktiver Zeilen der Anzeige ist.

## Claims

1. Control method for a multiplexed display (10) comprising a plurality of pixels (11, 12, 13) arranged in lines (101 to 124) and in columns (201 to 205) and coupled to line electrodes and column electrodes, each of said pixels (11, 12, 13) being selectively activated or deactivated by a determined combination of a line signal (BP1 to BP24) and of a column signal (FP1 to FP5) respectively applied to the corresponding line and column electrodes, so-called active lines of the display being sequentially activated once during a period of a half-cycle (A, B), a cycle being formed by a first half-cycle corresponding to a first frame applied to a line electrode or to a column electrode, and by a second half-cycle corresponding to a frame reversed with respect to the first frame, the first frame and the reversed frame succeeding alternately such that the mean resulting voltage at a pixel is zero, display control method according to which said display is operated in a first so-called normal operating mode, in which all the lines of the display are activated, said line and column signals having a first so-called normal multiplex rate in said first operating mode, and said display is switched into at least a second so-called standby operating mode, where so-called non-active lines of the display are deactivated by applying, to the corresponding line electrodes, so-called non-activation signals, said display being such that, in the at least second operating mode, one acts on the line signals (BP1 to BP8) applied to the active lines and on said column signals (FP1 to FP5) such that they have a second multiplex rate whose value is reduced, with respect to said first multiplex rate, in proportion to the number of non-active lines, **characterized in that**:
- an elementary duration (T) is determined during which the column signal (BP1 to BP24; BP1 to BP8) is brought to the activation voltage, this duration being determined by the duration of each half-cycle (A, B), and being divided by the number of lines of the display;
- the column signal (FP1 to FP5) is brought to the activation voltage during the said same elementary duration (T) defined with respect to the line signals (BP1 to BP24; BP1 to BP8);
- in the at least second so-called standby operating mode, each non-activation line signal is determined such that when said appropriate line signal is combined with the corresponding column signal (FP1 to FP5), each pixel of said non-active lines receives at its terminals a signal whose amplitude is too low to activate said pixel.

2. Method according to claim 1, **characterised in that**:
- said line signals (BP1 to BP24; BP1 to BP8) vary, during a first half-cycle (A), between the ground voltage (VSS) and a first non-activation voltage (V1; VA), and, during a following half-cycle (B), between an activation voltage (VLCD) and a second non-activation voltage (V4, VC),
- said column signals (FP1 to FP5) vary, during the first half-cycle (A), between said activation voltage (VLCD) and a third non-activation voltage (V2; VB), and, during the following half-cycle (B), between said ground voltage (VSS) and a fourth non-activation voltage (V3, VB),
- said non-activation line signals are brought, during the entire duration of said first half-cycle (A), to said first non-activation voltage (V1; VA), and, during the entire duration of said following half-cycle (B), to said second non-activation voltage (V4, VC), said activation (VLCD) and non-activation (V1 to V4; VA to VC) voltages being chosen such that, over a period of two successive half-cycles, the mean value of the signal present at the terminals of each pixel is substantially zero.

3. Method according to claim 2, **characterized in that**, during the passage from the first to said at least second operating mode, the value of said activation voltage (VLCD) is reduced so as to compensate for the increase in the effective value (V_{OFF},ᵣₘₛ) of the signal present at the terminals of a non-active pixel.

4. Method according to claim 2 or 3, **characterized in that** said non-activation voltages (V1 to V4) are defined such as V4=αVLCD, V1=(1- α)VLCD, V2=(1- 2α)VLCD, and V3=2 αVLCD, where α is a distribution parameter comprised between 0 and 50%.

5. Method according to claim 4, **characterized in that** the distribution parameter α is given by the formula $α = \frac{\sqrt{n} - 1}{n - 1}$ where n is defined as the number of active lines of the display.

6. Control device for a multiplexed display (10) comprising a plurality of pixels (11, 12, 13) arranged in lines (101 to 124) and in columns (201 to 205) and coupled to line electrodes and column electrodes, each of said pixels (11, 12, 13) being selectively activated or deactivated by a determined combination of a line signal (BP1 to BP24) and of a column signal (FP1 to FP5) respectively applied to the corresponding line and column electrodes, so-called active lines of the display being sequentially activated once during a period of a half-cycle (A, B), said device being able to operate in a first so-called normal operating mode wherein all the lines of the display are activated, said line and column signals having a first so-called normal multiplex rate in said first operating mode, said control device including:
- means (32, 33) for generating said line signals (BP1 to BP24) controlled by said multiplexing signal, and
- voltage generating means (36) for generating activation (VON,BP, VON,FP) and non-activation (VOFF,BP, VOFF,FP) voltages intended for said line and column signal generating means (32, 33, 34, 35);
- means (34, 35) for generating said column signals (FP1 to FP5) controlled by said multiplexing signal; and
- frequency generator means (37) for generating a multiplexing signal having a frequency (f), in said first operating mode, determining said first multiplex rate, said frequency generating means (37) are arranged to reduce the frequency of the multiplexing signal in proportion to the number of non-active lines, in response to the passage into said at least second operating mode, such that the line signals (BP1 to BP8) applied to the active line electrodes and said column signals (FP1 to FP5) have a second multiplex rate whose value is reduced, with respect to said first multiplexing mode, in proportion to the number of non-active lines,
- mode switching means (31) arranged for switching the device between said first operating mode and at least a second so-called standby operating mode, where so-called non-active lines of the display are deactivated,
**characterized in that**:
- the mode switching means (31) are capable of controlling said line signal generating means (32, 33), and said frequency generating means (37),
- said frequency generator means (37) are arranged to generate an elementary duration (T) during which the line signal and the column signal are brought to the activation voltage, said elementary duration (T) being determined by the duration of each half-cycle (A, B) and being a function of the number of lines of the display;
- said means (32, 34) for generating line signals are arranged to produce, in the at least second operating mode, so-called non-activation line signals on the electrodes of the non-active lines, these non-activation line signals being determined such that, when the appropriate line signals are combined with the column signals (FP1 to FP5), each pixel of said non-active lines receives at the terminals thereof a signal whose amplitude is too low to activate said pixel.

7. Device according to claim 6, **characterised in that** said voltage generating means (36) are arranged to generate a ground voltage (VSS), an activation voltage (VLCD) and first, second, third and fourth non-activation voltages (V1 to V4, VA to VC),
- said line signals (BP1 to BP24; BP1 to BP8) are capable of varying, during a first half-cycle (A), between said ground voltage (VSS) and said first non-activation voltage (V1; VA) and, during a following half-cycle (B), between said activation voltage (VLCD) and said second non-activation voltage (V4, VC),
- said column signals (FP1 to FP5) are capable of varying, during the first half-cycle (A), between said activation voltage (VLCD) and said third non-activation voltage (V2; VB), and, during the following half-cycle (B), between said ground voltage (VSS) and said fourth non-activation voltage (V3, VB),
- said non-activation line signals are brought, during the entire duration of said first half-cycle (A), to said first non-activation voltage (V1; VA), and, during the entire duration of said following half-cycle (B), to said second non-activation voltage (V4, VC),
said activation (VLCD) and non-activation (V1 to V4; VA to VC) voltages being chosen such that, over a period of two successive half-cycles, the mean value of the signal present at the terminals of each pixel is substantially zero.

8. Device according to claim 7, **characterised in that** said mode switching means (31) are additionally capable of controlling said frequency generator means such that the value of said activation voltage (VLCD) is reduced, during transition from the first to said at least second operating mode, to compensate the increase of the effective value (V_{OFF},ᵣₘₛ) of the signal present at the terminals of a non-active pixel.

9. Device according to claim 7 or 8, **characterised in that** said non-activation voltages (V1 to V4; VA to VC) are defined such as V4=αVLCD, V1=(1-α)VLCD, V2=(1- 2α)VLCD, and V3=2 αVLCD, where α is a distribution parameter comprised between 0 and 50%.

10. Device according to claim 9, **characterized in that** the distribution parameter α is a function of the number of active lines of the display.
